# EUROPÄISCHE PATENTSCHRIFT

(11) **EP 1 188 706 B1**
(45) Veröffentlichungstag und Bekanntmachung des Hinweises auf die Patenterteilung: **05.10.2005**
(21) Anmeldenummer: 01120524.2
(22) Anmeldetag: 28.08.2001
(51) Int. Cl.: B66B 29/04

(54) **Fahrtreppe oder Fahrsteig mit Ablenkungsvorrichtung**
Escalator or moving walkway with deflector assembly
Escalier ou trottoir roulant avec dispositif de déflexion

(30) Priorität: 19.09.2000 DE 20016223 U
(43) Veröffentlichungstag der Anmeldung: 20.03.2002
(73) Patentinhaber: Thyssen Fahrtreppen GmbH, 22113 Hamburg (DE)
(72) Erfinder: Tolle, Jürgen, 21465 Reinbek (DE)
(74) Vertreter: Baronetzky, Klaus

(56) Entgegenhaltungen:
- CA-A- 2 208 655
- GB-A- 2 343 668
- PATENT ABSTRACTS OF JAPAN vol. 016, no. 384 (M-1296), 17. August 1992 (1992-08-17) & JP 04 125291 A (HITACHI LTD), 24. April 1992 (1992-04-24)

## Beschreibung

Die Erfindung betrifft eine Fahrtreppe oder einen Fahrsteig, gemäß dem Oberbegriff von Anspruch 1.

Eine solche Fahrtreppe oder ein solcher Fahrsteig ist z.B. aus CA-A-2208655 bekannt.

Herstellungsbedingt muss zwischen dem Stufen- oder Palettenband einer Fahrtreppe oder eines Fahrsteigs und dem diese begrenzenden Balustradensockel ein Randspalt vorhanden sein, der regelmäßig mehrere Millimeter beträgt. Ein derartiger Randspalt erhöht die Gefahr von Unfällen, beispielsweise durch dort eingeklemmte Gegenstände. Auch ist es nicht ausgeschlossen, dass ein Fahrgast etwa mit einem Gummistiefel den Balustradensockel berührt, wobei dann die Gefahr besteht, dass Teile des Gummistiefels durch die Aufwärtsbewegung des Stufenbands in den Randspalt gezogen werden.

Um diese Gefahr zu reduzieren, ist es bekannt geworden und in bestimmten Ländern auch vorgeschrieben, die Randseiten von Fahrtreppenstufen farblich zu markieren. Eine derartige Markierung kann aber Unfälle nicht mit der erforderlichen Sicherheit aussschließen, zumal sie eine entsprechende Aufmerksamkeit des Fahrgasts voraussetzt.

Ferner sind verschiedene Systeme bekannt geworden, den Randspalt in seiner Breite möglichst gering zu halten. Die Position des Balustradensockels ist regelmäßig einstellbar. Nachdem die Fahrtreppenstufen, die an Antriebsketten geführt sind, ein gewisses Spiel aufweisen, ist eine Reduzierung des Randspalts auf Null ohne ein Schleifen des Balustradensockels allerdings nicht möglich.

Um die Unfallgefahr insofern zu reduzieren, ist es bekannt geworden, die Stufe mit elastischen Ablenkelementen auszustatten, die an dem Balustradensockel schleifen sollen und eine Abweisfunktion aufrecht erhalten sollen. Diese aus der EP-A1-243 689 bekannte Lösung ist allerdings wenig dauerhaft. Zum einen verschleißt die Kunststofflippe recht schnell an dem Balustradensockel, zumal die Reibung dort auch Wärme induziert. Ferner ist diese Lösung ausgesprochen beschädigungsempfindlich, beispielsweise gegenüber Schirmspitzen, so dass nicht verwunderlich ist, dass sich diese Lösung nicht durchgesetzt hat.

Ferner ist es aus der US-PS 4 889 222 bekannt geworden, die Balustradenleiste oben mit einem Verbindungselement abzuschließen, das gegenüber der Balustradenleiste etwas vorragt.

Hierdurch wird eine gewisse Abweisfunktion sicher gestellt, wobei der Überlappungsgrad gegenüber dem Spalt bei dieser Lösung nicht besonders groß ist.

Ferner ist es bereits vorgeschlagen worden, eine Sockelleiste knapp oberhalb des Stufen- oder Palettenbands an dem Balustradensockel anzuschrauben, um die Abweisfunktion sicher zu stellen. Bei Fahrtreppen besteht allerdings das Problem, dass im rückwärtigen Bereich jeder Stufe die entsprechende Sockelleiste recht stark beabstandet ist. Wenn der Abstand zwischen Sockelleiste und Stufenoberfläche zu gering ist, besteht auch hier die Gefahr des Einklemmens, insbesondere, wenn die Sockelleiste aus Kunststoff besteht. Andererseits stellt eine herausgerissene und damit lose Sockelleiste eine erhebliche Beeinträchtigung der Fahrtreppensicherheit dar.

Daher liegt der Erfindung die Aufgabe zugrunde, eine Fahrtreppe oder einen Fahrsteig gemäß dem Oberbegriff von Anspruch 1 zu schaffen, der eine verringerte Unfallgefahr aufweist, aber dennoch günstigere Herstellkosten erlaubt.

Diese Aufgabe wird erfindungsgemäß durch Anspruch 1 gelöst. Vorteilhafte Weiterbildungen ergeben sich aus den Unteransprüchen.

Mit der erfindungsgemäßen Lösung der Sockelleiste, die auf den Balustradensockel angebracht ist, läßt sich aufgrund des dort möglichen deutlichen Vorspringens zunächst erreichen, dass der Schuh oder auch die Schirmspitze des Fahrgasts deutlich beabstandet vom Randspalt verbleibt. Dies gilt aufgrund des Vorsprungmaßes von beispielsweise 5 cm auch für die rückwärtige Ecke einer Fahrtreppenstufe.

Erfindungsgemäß ist es insbesondere sicher gestellt, dass nicht durch Gewaltanwendung die Sockelleiste sich von dem Balustradensockel löst und eine Sicherheitsgefahr darstellt. Je größer das Vorsprungmaß ist, desto größer sind die auf die Befestigung wirkenden Hebelkräfte. Erfindungsgemäß ist es besonders günstig, wenn hier eine selbsthaltende Schnappverbindung eingesetzt wird, deren Einschnappen am Balustradenblech oder dem Balustradensockel zugleich auch einen Leistenkörper umklammert, der sich über einen deutlichen Teil der Höhe der Sockelleiste erstrecken kann. Damit ist ein Abhebeln auch bei Gewaltanwendung praktisch nicht möglich.

Erfindungsgemäß ist es günstig, wenn die Weichheit der Sockelleiste nach vorne abnimmt. Beispielsweise kann die Sockelleiste in ihrem vorderen Bereich mit einem Bürstenband ausgestattet sein, das eine Abweisfunktion sicher stellt, ohne einen Hebelangriff zu bieten. Das Bürstenband läuft beispielsweise etwa auf Knöchelhöhe, so dass ein Fahrgast bei Berührung des Bürstenbands den Fuß unwillkürlich zurückzieht.

In einer vorteilhaften Ausgestaltung ist das Bürstenband in einer Längsausnehmung der Sockelleiste fest eingebaut. Ein Auswechseln ist durch Ausziehen in Längsrichtung dennoch möglich, wobei es sich versteht, dass die Enden der Sockelleiste im Betrieb entsprechend verschlossen und gesichert sind.

In einer weiteren vorteilhaften Ausgestaltung weist das Bürstenband beim Beginn und beim Ende der Fahrtreppe, also im Einstiegs- und im Ausstiegsbereich einen Bürstenanschnitt auf, so dass das Vorsprungmaß der Sockelleiste zum Stufen- oder Palettenband hin allmählich zunimmt.

Die Herstellung einer erfindungsgemäßen Fahrtreppe oder eines erfindungsgemäßen Fahrsteigs ist durch Verwendung der erfindungsgemäßen Schnappverbindung zudem erheblich erleichtert. Die in vorteilhafter Ausgestaltung vorgesehenen Federspangen werden in geeignetem Abstand.von beispielsweise 35 cm in vorbereitete Ausnehmungen des Balustradensockels eingeklipst, und die Sockelleiste wird durch Einschnappen arretiert. Hierdurch drückt die Federspange je mit ihren Außenschenkeln auf den Leistenkörper, so dass der Leistenkörper automatisch auszugssicher gehalten ist. Die Federvorspannung und das Vorsprungmaß sind so gewählt, dass ein Ausziehen der Sockelleiste nicht möglich ist; auch eine seitliche Kraftaufbringung, beispielsweise von oben mit mehreren 100 Newton, lässt sich so zerstörungsfrei abfangen.

Überraschend lässt sich dementsprechend erfindungsgemäß eine vandalenresistente Sockelleiste realisieren, wobei erfindungsgemäß besonders günstig die Sockelleiste oben und unten Schrägseiten aufweist und sich nach oben und unten so breit wie möglich an dem Balustradensockel abstützen kann.

In einer weiteren vorteilhaften Ausgestaltung ist es vorgesehen, dass die Vorderfläche der Sockelleiste schräg nach unten weist, so dass dort ggf. angebrachte Bürstenbänder ebenfalls eine Ausrichtung etwas schräg nach unten erfahren.

Weitere Vorteile, Einzelheiten und Merkmale ergeben sich aus der nachfolgenden Beschreibung mehrerer Ausführungsbeispiele der Erfindung anhand der Zeichnung.

Es zeigen:
- Fig. 1: eine Schnittansicht eines Details einer erfindungsgemäßen Fahrtreppe in einer ersten Ausführungform;
- Fig. 2: eine Schnittansicht eines Details einer zweiten Ausführungsform einer erfindungsgemäßen Fahrtreppe;
- Fig. 3: eine vergrößerte Schnittansicht einer an einem Balustradensockel befestigten Sockelleiste in einer dritten Ausführungsform;
- Fig. 4: eine vergrößerte Schnittansicht einer an einem Balustradensockel befestigten Sockelleiste in einer vierten Ausführungsform;
- Fig. 5: eine vergrößerte Schnittansicht einer an einem Balustradensockel befestigten Sockelleiste in einer fünften Ausführungsform; und
- Fig. 6: eine vergrößerte Schnittansicht einer an einem Balustradensockel befestigten Sockelleiste in einer sechsten Ausführungsform;

Die in Fig. 1 dargestellte Fahrtreppe 10 weist eine Balustrade 12 mit einem Balustradensockel 14 auf, der ein Stufenband 16 über einen Randspalt 18 seitlich begrenzt. Der Balustradensockel 14 ist in der dargestellten Ausführungsform mit einer Beleuchtungsausnehmung 20 versehen.

Unterhalb der Beleuchtungsausnehmung 20 und unmittelbar an diese anschließend erstreckt sich eine erfindungsgemäße Sockelleiste 22. Die Sockelleiste 22 ist deutlich oberhalb einer Oberfläche 24 des Stufenbands 16 angebracht.

Erfindungsgemäß ragt die Sockelleiste 12 deutlich mehr vor als die lichte Weite zwischen der Oberfläche 24 und der Sockelleiste 22 beträgt. Dies gilt für die Ausführungsformen, bei welchen die Sockelleiste 22 mit einem Bürstenband 26 versehen ist. In dem ersten Ausführungsbeispiel gemäß Fig. 1 sind zwei Bürstenbänder übereinander vorgesehen, die an ihrer Vorderfläche 30 eine gemeinsame Bürstenfläche bilden.

Die Sockelleiste 22 ist in besonderer Weise an dem Balustradensockel 14 befestigt. Der Balustradensockel 14 weist voneinander beabstandete Ausnehmungen auf, wobei eine Ausnehmung 32 aus Fig. 1 ersichtlich ist. Bevorzugt sind im Bogenbereich der Fahrtreppe mehr Ausnehmungen pro Längeneinheit vorgesehen, beispielsweise alle 25 cm, während im geraden Bereich der Fahrtreppe eine geringere Dichte von Befestigungselementen erforderlich ist, so dass entsprechende Ausnehmungen auch lediglich etwa alle 35 cm möglich sind. Die Ausnehmungen sind in den Balustradensockel 14 rechteckig gestanzt. Die Verbindung zwischen dem Balustradensockel 14 und der Sockelleiste 22 ist über eine Schnappverbindung 34 hergestellt. In dem dargestellten Ausführungsbeispiel weist die Schnappverbindung 34 eine Federspange 36 auf, die sich über einen Leistenkörper 38 der Sockelleiste 22 erstreckt und in die Ausnehmung 32 einschnappbar ist.

Der Leistenkörper 38 weist beidseitig Vorsprünge 40 auf, die als Hinterschneidung für die Federspange 36 wirken und von dieser übergriffen werden. Die Federspange 36 weist eine Federspitze 42 auf, an welcher sie konvergiert, so dass ihre Einführung in die Ausnehmung erleichtert ist. An dieser Stelle kann die Breite der Federspange 36, also die Breite der Federspange senkrecht zur Zeichnungsebene gemäß Fig. 1 betrachtet, etwas reduziert sein, so dass die Federspange 36 sich beim Zusammenbiegen dort am leichtesten verformt.

Zum Einführen in die Ausnehmung 32 wird die Federspange 36 mit ihrer Spitze dort eingeführt. Nachdem ihre Breite an Rastvorsprüngen 46 deutlich größer als die lichte Weite der Ausnehmung ist, wird sie elastisch verformt und schnappt ein, sobald sie mit ihrem Hals 48 in den Bereich der Ausnehmung 32 gelangt. Der Hals 48 wird durch zurückspringende Bereiche gebildet. Er ist zusätzlich über Zentriervorspünge 50 des Leistenkörpers 38 von innen abgestützt, und die Federspange 36 ist so gebogen, dass sie sich auch mit Stützvorsprüngen 52 von außen auf den Balustradensockel 14 abstützt. Diese Art der Befestigung lässt sich aus Fig. 4 recht gut ersehen. Beim Aufbringen der Sockelleiste 22 gleitet die Federspange 36 zunächst mit ihren abgekröpften Enden 44 (vgl. Fig. 4) auf Schrägflächen 46 der Sockelleiste 22, bis sie hinter den Vorsprüngen 40, die Hinterschneidungen bilden, einschnappt. In dieser Situation steht die Federspange 36 unter starker Vorspannung, und die Sockelleiste wird sicher und vandalenresistent gehalten.

Die insofern gleiche Art der Befestigung und der Federspange ist bei den Ausführungsformen gemäß Fig. 1, 2 und 4 vorgesehen. In allen Fällen weist die Sockelleiste 22 oberhalb und unterhalb des Leistenkörpers 38 je Außenschenkel 56 und 58 auf, die sich schräg nach oben bzw. unten zum Balustradensockel 14 hin erstrecken. Die Sockelleiste 22 erhält eine im wesentlichen trapezförmige Ausgestaltung, wobei ihre Stirnfläche 60 bevorzugt etwas nach schräg unten geneigt ist. Durch die doppelte Vorspannung wird der Sockelkörper 38 geradezu durch die Federspange festgeklemmt und ist auszugssicher gehalten.

Die Ausführungsform gemäß Fig. 2 entspricht im wesentlichen der Ausführungsform gemäß Fig. 1. Diese Ausführungsform ist jedoch für unbeleuchtete Balustradensockel bestimmt.

Die Ausführungsform gemäß Fig. 3 zeigt eine modifizierte Gestaltung der Sockelleiste 22 und der Federspange 36. Auch hier ist eine Federspitze 42 vorgesehen, die in eine Ausnehmung 32 des Balustradensockels 14 einführbar ist, wobei der Hals 48 von Zentriervorsprüngen 50 des Leistensockels 38 abgestützt und geführt ist. Bei dieser Lösung weisen die Vorsprünge 40 der Sockelleiste 22 nach innen, und dementsprechend sind die Enden 44 der Federspange 36 nach außen abgekröpft. Die zusätzliche Spannung wird hier durch die nach außen wirkenden Zentriervorsprünge 50 erzeugt, wobei bei dieser Ausführungsform besonders günstig ist, dass die Abstützung der Federspange 36 dem unteren und oberen Ende der Sockelleiste benachbart erfolgt.

Auch wenn die erfindungsgemäße Sockelleiste bevorzugt aus Kunststoff, insbesondere aus einem recht hart eingestellten Elastomer, ausgebildet ist, versteht es sich, dass anstelle dessen auch ein Leichtmetall-Strangpressprofil einsetzbar ist, dessen Wandstärke auch gegenüber der Darstellung in den Figuren vermindert sein kann.

In dem Ausführungsbeispiel gemäß Fig. 3 lagert der Sockelkörper 38 über Längsausnehmungen 60 Bürstenbänder, die je von Bürstenleisten 62 gehalten sind.

Bei dieser Lösung ist ein Auszug der Bürstenleisten nach vorne nicht möglich, nachdem über entsprechende einwärts geneigte Vorsprünge 64 dies verhindert wird. Durch Ausziehen in Längsrichtung lässt sich bei Bedarf dennoch jede Bürstenleiste 62 austauschen.

Während bei den hier dargestellten Figuren zwei Bürstenleisten übereinander dargestellt sind, versteht es sich, dass anstelle dessen auch lediglich eine Bürstenleiste eingesetzt werden kann.

Die Figuren 4 und 6 zeigen weitere Ausführungsformen erfindungsgemäßer Sockelleisten 22. Bei diesen Ausführungsformen sind je keine Bürstenleisten vorgesehen. Die Ausführungsform gemäß Fig. 6 weist an ihrer Vorderseite ein Hohlprofil 68 auf, das formbedingt recht weich elastisch und daher in der gewünschten Weise verformbar ist.

Es versteht sich, dass die genaue Form der Sockelleiste in weiten Bereichen an die Erfordernisse anpassbar ist. Bevorzugt ist jedenfalls eine Ausgestaltung, bei welcher die form- oder materialbedingte Festigkeit der Sockelleiste 22 zum Balustradensockel 14 hin zunimmt.

## Patentansprüche

1. Fahrtreppe oder Fahrsteig, mit zwei Balustradensockeln, die ein Stufen- oder Palettenband begrenzen, wobei jeder Balustradensockel (14) eine Sockelleiste (22) lagert, die sich zum Stufen- oder Palettenband (16) hin erstreckt und gegenüber dem Balustradensockel (14) deutlich vorspringt,
**dadurch gekennzeichnet, dass** die Sockelleiste (22) mit einer Schnappverbindung (34) an dem Balustradensockel (14) befestigt ist.

2. Fahrtreppe oder Fahrsteig nach Anspruch 1,
**dadurch gekennzeichnet, dass** die Verbindung zwischen dem Balustradensockel (14) und der Sockelleiste (22) eine durch Abziehen unlösbare Verbindung ist.

3. Fahrtreppe oder Fahrsteig nach einem der vorhergehenden Ansprüche,
**dadurch gekennzeichnet, dass** die Schnappverbindung (34) für die Befestigung der Sockelleiste (22) an dem Balustradensockel (14) eine Federspange (36) aufweist, die für das Einrasten in eine Ausnehmung (32) in dem Balustradensockel (14) bestimmt ist.

4. Fahrtreppe oder Fahrsteig nach einem der vorhergehenden Ansprüche,
**dadurch gekennzeichnet, dass** die Federspange (36) der Schnappverbindung (34) eine Hinterschneidung an der Sockelleiste (22) über- oder hintergreift.

5. Fahrtreppe oder Fahrsteig nach einem der vorhergehenden Ansprüche,
**dadurch gekennzeichnet, dass** sich die Federspange (36) über einen Leistenkörper (38) der Sockelleiste (22) erstreckt und durch Einschnappen in die Ausnehmung (32) in dem Balustradensockel (14) in ihrer Position auf der Sockelleiste (22) gehalten wird, wobei der Leistenkörper (38) beidseitig Vorsprünge (40) aufweist, welche als Hinterschneidung für die Federspange (36) wirken und von dieser übergreifbar sind.

6. Fahrtreppe oder Fahrsteig nach einem der vorhergehenden Ansprüche,
**dadurch gekennzeichnet, dass** Ausschnitte in einem Sockelblech für die Aufnahme der Schnappverbindung (34) der Sockelleiste (22) so bemessen sind, dass sie die Federspangen (36) der Sockelleiste (22) unter Vorspannung halten.

7. Fahrtreppe oder Fahrsteig nach einem der vorhergehenden Ansprüche,
**dadurch gekennzeichnet, dass** die Federspange (36) eine Federspitze (42) aufweist, zum Einführen in die Ausnehmung (32) des Balustradensockels (14), wobei die Federspitze (42) in Rastvorsprüngen (46) übergeht, und wobei die Breite der Federspange (36) im Bereich der Rastvorsprüngen (46) wesentlich größer als die lichte Weite der Ausnehmung (32) ist.

8. Fahrtreppe oder Fahrsteig nach einem der vorhergehenden Ansprüche,
**dadurch gekennzeichnet, dass** die Federspange (36) zwei Schenkeln aufweist, die derart gebogen sind, dass sie Stützvorsprüngen (52) bilden, zum Abstützen der Federspange von außen auf den Balustradensockel (14).

9. Fahrtreppe oder Fahrsteig nach einem der vorhergehenden Ansprüche,
**dadurch gekennzeichnet, dass** die Schenkeln der Federspange (36) an ihren Enden (44) abgekröpft ausgebildet sind zum Halten der Sockelleiste (22) unter Vorspannung an dem Balustradensockel (14).

10. Fahrtreppe oder Fahrsteig nach einem der vorhergehenden Ansprüche,
**dadurch gekennzeichnet, dass** die Sockelleiste (22) mit Zentriervorsprüngen (50) ausgerüstet ist, die zur Lastabtragung dienen.

11. Fahrtreppe oder Fahrsteig nach einem der vorhergehenden Ansprüche,
**dadurch gekennzeichnet, dass** die Ausnehmungen (32) in dem Balustradensockel (14) für die Aufnahme der Schnappverbindung (34) rechteckig gestanzt oder gelasert sind.

12. Fahrtreppe oder Fahrsteig nach einem der vorhergehenden Ansprüche,
**dadurch gekennzeichnet, dass** die Balustradensockel (14) im Aufriss betrachtet mit einem Randspalt (18) von dem Stufen- oder Palettenband (16) seitlich beabstandet sind und dass die Sockelleiste (22) ein größeres Vorsprungmaß als die Breite des Randspalts (18) aufweist.

13. Fahrtreppe oder Fahrsteig nach einem der vorhergehenden Ansprüche,
**dadurch gekennzeichnet, dass** die Federspange (36) sich über einen wesentlichen Teil, insbesondere über etwa die Hälfte der Höhe der Sockelleiste (22) erstreckt und diese auch seitlich abstützt.

14. Fahrtreppe oder Fahrsteig nach einem der vorhergehenden Ansprüche,
**dadurch gekennzeichnet, dass** die Sockelleiste (22) ein Bürstenband aufweist, das sich insbesondere etwas schräg nach unten zum Stufen- oder Palettenband (16) hin erstreckt.

15. Fahrtreppe oder Fahrsteig nach einem der vorhergehenden Ansprüche,
**dadurch gekennzeichnet, dass** die Sockelleiste (22) ein undurchbrochenes Profil und insbesondere keine Befestigungslöcher aufweist.

16. Fahrtreppe oder Fahrsteig nach einem der vorhergehenden Ansprüche,
**dadurch gekennzeichnet, dass** die Sockelleiste (22) eine Längsausnehmung (60) aufweist, in die eine oder zwei Klemmprofile (62) eingesetzt sind, die ein Bürstenband (26) halten.

17. Fahrtreppe oder Fahrsteig nach einem der vorhergehenden Ansprüche,
**dadurch gekennzeichnet, dass** die Sockelleiste (22) aus Leichtmetall, insbesondere aus Aluminium, besteht.

18. Fahrtreppe oder Fahrsteig nach einem der Ansprüche 1 bis 16,
**dadurch gekennzeichnet, dass** die Sockelleiste (22) aus Kunststoff besteht.

## Claims

1. An escalator or moving walkway having two balustrade supports which delimit a step or pallet strip, wherein each balustrade support supports a support plate (22) which extends towards the step or pallet strip (16) and clearly projects relative to the balustrade support (14), **characterised in that** the support plate (22) is secured to the balustrade support (14) by a snap-fit connection (34).

2. An escalator or moving walkway according to Claim 1, **characterised in that** the connection between the balustrade support (14) and the support plate (22) is a connection which cannot be released by being pulled off.

3. An escalator or moving walkway according to either of the preceding Claims, **characterised in that** the snap-fit connection (34) for securing the support plate (22) to the balustrade support (14) has a spring clip (36) which is intended for engagement in a recess (32) in the balustrade support (14).

4. An escalator or moving walkway according to any one of the preceding Claims, **characterised in that** the spring clip (36) of the snap-fit connection (34) engages over or behind an undercut in the support plate (22).

5. An escalator or moving walkway according to any one of the preceding Claims, **characterised in that** the spring clip (36) extends over a plate body (38) of the support plate (22) and is retained in its position on the support plate (22) by being snapped into the recess (32) in the balustrade support (14), wherein the plate body (38) has projections (40) on both sides which act as an undercut for the spring clip (36) and over which the latter can engage.

6. An escalator or moving walkway according to any one of the preceding Claims, **characterised in that** recesses in a support sheet for accommodating the snap-fit connection (34) of the support plate (22) are of such dimensions that they maintain the spring clips (36) of the support plate (22) under pretension.

7. An escalator or moving walkway according to any one of the preceding Claims, **characterised in that** the spring clip (36) has a spring tip (42) for insertion into the recess (32) of the balustrade support (14), wherein the spring tip (42) merges into engagement projections (46), and wherein the width of the spring clip (36) in the vicinity of the engagement projections (46) is substantially greater than the clear width of the recess (32).

8. An escalator or moving walkway according to any one of the preceding Claims, **characterised in that** the spring clip (36) has two arms which are bent in such a way that they form supporting projections (56) for supporting the spring clip externally on the balustrade support (14).

9. An escalator or moving walkway according to any one of the preceding Claims, **characterised in that** the arms of the spring clip (36) are bent over at their ends so as to maintain the support plate (22) under pretension on the balustrade support (14).

10. An escalator or moving walkway according to any one of the preceding Claims, **characterised in that** the support plate (22) is provided with centring projections (50) which serve load transfer.

11. An escalator or moving walkway according to any one of the preceding Claims, **characterised in that** the recesses (32) are rectangularly punched or laser-cut in the balustrade support (14) for accommodating the snap-fit connection.

12. An escalator or moving walkway according to any one of the preceding Claims, **characterised in that**, viewed in front view, the balustrade supports (14) are laterally spaced apart from the step or pallet strip (16) by a marginal clearance (18), and **in that** the support plate (22) projects to a greater extent than the width of the marginal clearance (18).

13. An escalator or moving walkway according to any one of the preceding Claims, **characterised in that** the spring clip (36) extends over a substantial portion, in particular over approximately half, of the height of the support plate (22) and also supports the latter laterally.

14. An escalator or moving walkway according to any one of the preceding Claims, **characterised in that** the support plate (22) has a brush strip which extends slightly obliquely downwards towards the step or pallet strip (16).

15. An escalator or moving walkway according to any one of the preceding Claims, **characterised in that** the support plate (22) has a uninterrupted profile and, in particular, has small fastening holes.

16. An escalator or moving walkway according to any one of the preceding Claims, **characterised in that** the support plate (22) has a longitudinal recess (60), into which are inserted one or two clamping profiles (62) which retain a brush strip (26).

17. An escalator or moving walkway according to any one of the preceding Claims, **characterised in that** the support plate (22) consists of light metal, in particular of aluminium.

18. An escalator or moving walkway according to any one of the preceding Claims, **characterised in that** the support plate (22) consists of plastics material.

## Revendications

1. Escalier roulant ou trottoir mobile, présentant deux socles de balustrade, qui bordent une courroie de marche ou de palette, où chaque socle de balustrade (14) loge une plinthe (22), qui s'étend vers la courroie de marche ou de palette (16) et saillit clairement par rapport au socle de balustrade (14), **caractérisé en ce que** la plinthe (22) soit attachée avec un assemblage à enclenchement (34) au socle de balustrade(14).

2. Escalier roulant ou trottoir mobile selon l'exigence 1, **caractérisé en ce que** la connexion entre le socle de balustrade (14) et la plinthe (22) soit une connexion indétachable en tirant dessus.

3. Escalier roulant ou trottoir mobile selon l'une des revendications précédentes, **caractérisé en ce que** l'assemblage àà enclenchement (34) pour la fixation de la plinthe (22) au socle de balustrade (14) présente une agrafe à ressort (36), qui est prévue pour sengager dans un creux (32) dans le socle de balustrade (14).

4. Escalier roulant ou trottoir mobile selon l'une des revendications précédentes, **caractérisé en ce que** l'agrafe à ressort (36) de lassemblage à enclenchement (34) saisit par au-dessus ou par-derrière une contre-dépouille sur la plinthe (22).

5. Escalier roulant ou trottoir mobile selon l'une des revendications précédentes, **caractérisé en ce que** l'agrafe à ressort (36) sétend sur un corps de listeau (38) de la plinthe (22) et soit maintenue dans sa position sur la plinthe (22) par enclenchement dans le creux (32) dans le socle de balustrade (14), où le corps de listeau (38) présente des saillies (40) des deux côtés, qui agissent comme contre-dépouille pour l'agrafe à ressort (36) et puissent être saisies par celle-ci.

6. Escalier roulant ou trottoir mobile selon l'une des revendications précédentes, **caractérisé en ce que** des crans dans une tôle de socle pour l'admission de lassemblage à enclenchement (34) de la plinthe (22) sont mesurés de telle façon, qu'ils maintiennent les agrafes à ressort (36) de la plinthe (22) sous pré-tension.

7. Escalier roulant ou trottoir mobile selon l'une des revendications précédentes, **caractérisé en ce que** l'agrafe à ressort (36) présente une pointe à ressort (42), pour introduire dans le creux (32) du socle de balustrade (14), où la pointe à ressort (42) se transforme en saillies crantées (46), et où la largeur de l'agrafe à ressort (36) dans la zone des saillies crantées (46) est essentiellement plus large que l'ouverture du creux (32).

8. Escalier roulant ou trottoir mobile selon l'une des revendications précédentes, **caractérisé en ce que** l'agrafe à ressort (36) présente deux branches, qui sont courbées de telle manière qu'ils forment des saillies de support de soutien (52), pour appuyer l'agrafe à ressort de l'extérieur sur les socles de balustrade (14).

9. Escalier roulant ou trottoir mobile selon l'une des revendications précédentes, **caractérisé en ce que** branches de l'agrafe à ressort (36) sont formées pliés à leur extrémité (44) pour maintenir la plinthe (22) sous pré tension sur le socle de balustrade (14).

10. Escalier roulant ou trottoir mobile selon l'une des revendications précédentes, **caractérisé en ce que** la plinthe (22) soit équipée de saillies de centrage (50), qui servent à emporter la charge.

11. Escalier roulant ou trottoir mobile selon l'une des revendications précédentes, **caractérisé en ce que** les creux (32) dans le socle de balustrade (14) pour l'admission de l'assemblage à enclenchement (34) sont rendus rectangulaire par poinçonnage ou découpage à laser.

12. Escalier roulant ou trottoir mobile selon l'une des revendications précédentes, **caractérisé en ce que** le socle de balustrade (14) vu en plan vertical sont distancés latéralement de la courroie de marche ou de palette (16) avec un écart périphérique (18) et que la plinthe (22) présente une plus grande mesure de saillie que la largeur de l'écart périphéérique (18).

13. Escalier roulant ou trottoir mobile selon l'une des revendications précédentes, **caractérisé en ce que** l'agrafe à ressort (36) sétend sur une partie considérable, en particulier sur environ la moitié de la hauteur de la plinthe (22) et soutient celui-ci aussi latéralement.

14. Escalier roulant ou trottoir mobile selon l'une des revendications précédentes, **caractérisé en ce que** la plinthe (22) présente une courroie à brosses, qui s'étende en particulier légèrement en diagonale vers la courroie de marche ou de palette (16).

15. Escalier roulant ou trottoir mobile selon l'une des revendications précédentes, **caractérisé en ce que** la plinthe (22) ne présente pas un profil sans interruption et en particulier sans trous de montage.

16. Escalier roulant ou trottoir mobile selon l'une des revendications précédentes, **caractérisé en ce que** la plinthe (22) présente un creux longitudinal (60), dans lequel un ou deux profils de serrage (62) soient insérés, qui tiennent une courroie à brosses (26).

17. Escalier roulant ou trottoir mobile selon l'une des revendications précédentes, **caractérisé en ce que** la plinthe (22) est composée dalliage léger, en particulier d'aluminium.

18. Escalier roulant ou trottoir mobile selon l'une des revendications 1 à 16, **caractérisé en ce que** la plinthe (22) est composée de matière plastique.
